# EUROPÄISCHE PATENTSCHRIFT

(11) **EP 2 754 803 B1**
(45) Veröffentlichungstag und Bekanntmachung des Hinweises auf die Patenterteilung: **05.04.2023**
(21) Anmeldenummer: 14150573.5
(22) Anmeldetag: 09.01.2014
(51) Int. Cl.: E05C 9/06, E05C 9/18, E05C 9/20, E05C 9/22, E05C 9/24

(54) **Riegelstangenbeschlag für ein Fenster oder eine Tür und Riegelstange für einen solchen Riegelstangenbeschlag**
Espagnolette fitting for a window or door and driving rod for such an espagnolette fitting
Crémone de fenêtre ou de porte et tringle pour une telle crémone

(30) Priorität: 11.01.2013 DE 102013100308
(43) Veröffentlichungstag der Anmeldung: 16.07.2014
(73) Patentinhaber: SCHÜCO International KG, 33609 Bielefeld (DE)
(72) Erfinder: Diekmann, Bernd, 33790 Halle / Westf. (DE); Meyer, Stefan, 32049 Herford (DE); Niemeier, Oliver, 32139 Spenge (DE); Zejnilagic Schmeken, Faruk, 33790 Halle / Westf. (DE)
(74) Vertreter: Dantz, Jan Henning

(56) Entgegenhaltungen:
- EP-A2- 0 913 546
- WO-A1-2012/143792
- DE-A1- 19 859 587
- DE-A1- 19 962 152
- DE-B- 1 282 514
- DE-C1- 4 445 793
- DE-U1-202006 018 739

## Beschreibung

Die Erfindung betrifft einen Riegelstangenbeschlag für ein Fenster oder eine Tür nach dem Oberbegriff des Anspruchs 1 sowie eine Riegelstange für einen erfindungsgemäßen Riegelstangenbeschlag.

Ein solcher Riegelstangenbeschlag ist aus der EP 1 867 822 B1 bekannt. Darin wird ausgeführt, dass die Riegelstangen einseitig eine hinterschnittene Längsnut eines Rahmenholms eines Flügelrahmens eines Fensters oder einer Tür hintergreifen, ebenso wie Eckumlenkungen, die zum Eingriff in eine gegenüberliegende Hinterschneidung der Längsnut federnde Elemente aufweist.

Zur Montage des Riegelstangenbeschlags am Flügelrahmen sind zunächst die Riegelstangen zu positionieren, d.h., in die hinterschnittenen Nuten der Rahmenholm einzubringen und danach die Eckbeschläge endseitig mit den Riegelstangen zu verbinden.

Schließelemente zur Verriegelung mit an einem ortsfesten Blendrahmen befestigten Gegenstücken werden mit den Riegelstangen verschraubt.

Da ein die eine Hinterschneidung der Längsnut hintergreifende Steg der Riegelstange bzw. des Eckbeschlages starr ist, ist eine Montage, also das Einbringen in die Längsnut nur durch ein Einschwenken möglich, was jedoch einen entsprechenden Raum, insbesondere zwischen der Hinterschneidung und dem Grund der Längsnut erfordert. Dadurch liegen diese Bauteile mit relativ großem Spiel in der Längsnut ein, woraus sich durchaus funktionale Nachteile ergeben, insbesondere beim Eingriff der Schließelemente mit blendrahmenseitigen Gegenstücken.

Neben den funktionalen Nachteilen ist auch die beschriebene Montage problematisch. Dies vor allem deshalb, weil die Riegelstangen in einer exakten Länge vorliegen müssen, um eine erforderliche passgenaue Verschraubung mit den Eckbeschlägen zu ermöglichen.

In der DE 198 59 587 A1 ist eine Riegelstange geoffenbart, die zwei parallele, elastisch verformbare Klemmschenkel aufweist, die eine hinterschnittene Längsnut eines Rahmenholms hintergreifen.

Aus der WO 2012/143792A1 ist eine Riegelstange bekannt, bei der zwischen einem ersten Abschnitt 23 und zweiten seitlichen Rippen 24 eine Rippe eines Rahmenholms eingeklemmt ist.

Aus der DE 12 82 514 B ist ein Riegelstangenbeschlag bekannt, bei dem ein Kupplungselement formschlüssig mit einer Riegelstange verbunden ist. Dieses Kupplungselement dient der Befestigung beispielsweise eines Schließelementes.

Die DE 44 45 793 C1 thematisiert einen Riegelstangenbeschlag mit mehreren Riegelstangen, Eckbeschlägen, einem Kammergetriebe sowie einem Schließelement. Über die Befestigung des Riegelstangenbeschlages am Flügelrahmen eines Fensters ist dieser Literatur allerdings nichts zu entnehmen.

Auch hier treten die funktionalen Probleme aufgrund des relativ großen Spiels zwischen der Riegelstange und dem Rahmenholm auf, zumal die Klemmschenkel unterseitig nicht unterstützt werden, d.h., die Abstützung der Riegelstange erfolgt ausschließlich durch eine Anlage der Riegelstange an den die Hinterschneidung begrenzenden, nach innen gerichteten Vorsprüngen.

Der Erfindung liegt die Aufgabe zugrunde, einen Riegelstangenbeschlag der gattungsgemäßen Art so weiterzuentwickeln, dass seine Funktionsfähigkeit verbessert und seine Montage einfacher und kostengünstiger wird, und dabei gleichzeitig eine Riegelstange für einen solchen Riegelstangenbeschlag zu finden.

Diese Aufgabe wird durch einen Riegelstangenbeschlag mit den Merkmalen des Anspruchs 1 und eine Riegelstange mit den Merkmalen des Anspruchs 8 gelöst.

Gemäß der Erfindung ist vorgesehen, dass das Schließelement mit der zugeordneten Riegelstange verrastet ist, wobei die Riegelstange einen Flansch aufweist, an dessen sich gegenüberliegenden Längsseiten parallel und abständig zueinander angeordnete, im Querschnitt V-förmige Klemmschenkel angeformt sind, mit jeweils einem Innenschenkel und einem Außenschenkel, der zum Innenschenkel federnd beweglich ist.

Hinsichtlich der Montage ergeben sich dadurch wesentliche Vorteile, da auf zusätzliche Befestigungsteile und deren Handhabung, wie Schrauben oder dergleichen verzichtet werden kann. Auch die Einbringung entsprechender Bohrungen, insbesondere Gewindebohrungen, ist nun nicht mehr erforderlich, woraus sich durchaus bemerkenswerte Vorteile bezüglich der Fertigungskosten ergeben.

Zur Verrastung sind in der Riegelstange und dem Schließelement miteinander korrespondierende Rastelemente vorgesehen, die nach einem Ausführungsbeispiel der Erfindung aus an dem Schließelement vorgesehenen Nuten und darin einliegenden Leisten der Riegelstange bestehen, wobei diese Leisten als Fortsetzung eines die Hinterschneidung der Längsnut des Rahmenholms hintergreifenden Schenkels bildet.

Zur Verschiebesicherung des Schließelementes sowie zur lagegenauen Positionierung an der Riegelstange weist diese mindestens eine sich in Längsrichtung erstreckende Lochreihe auf, zur Aufnahme mindestens eines Zahnes des Schließelementes. Bevorzugt sind an der Riegelstange zwei parallel und abständig zueinander verlaufende Lochreihen vorgesehen, in die jeweils mehrere Zähne des Schließelementes eingreifen.

Prinzipiell können die Zähne ergänzend oder alternativ ebenfalls in Korrespondenz mit den Löchern der Lochreihen Klemmelemente bilden, bei einer entsprechenden Konfiguration.

Ebenfalls eine Vereinfachung der Herstellung und Montage wird durch die, gemäß einem weiteren Ausführungsbeispiel der Erfindung vorgesehene Verrastung der Eckbeschläge und/oder des Kammergetriebes und/oder der Öffnungsschere erreicht, die dann unter Verwendung von Sicherungsmitteln, insbesondere in Form von Klammern, mit dem Rahmenholm verbunden sind, wobei diese Klammern einerseits formschlüssig an den Eckbeschlägen bzw. am Kammergetriebe bzw. an der Öffnungsschere und andererseits formschlüssig am Rahmenholm gehalten sind.

Auf bislang erforderliche Befestigungsmittel, wie Schrauben oder Klemmexzenter, die jeweils händisch zu montieren und zu betätigen sind, kann nun verzichtet werden, wodurch sich eine vereinfachte und damit schnellere und kostengünstigere Montage ergibt.

Im Übrigen sind solche Klammern als Biege/Stanz-Teile sehr einfach herzustellen. Die einfache Herstellung betrifft auch die Schließelemente mit ihren Verrastungs- bzw. Arretiermitteln, wobei die Schließelemente im Spritzgussverfahren hergestellt sein können.

Die Erfindung bezieht sich auch auf eine Riegelstange für einen erfindungsgemäßen Riegelstangenbeschlag mit einem Flansch, an dessen sich gegenüberliegenden Längsseiten parallel und abständig zueinander angeordnete, im Querschnitt V-förmige Klemmschenkel angeformt sind, mit jeweils einem Innenschenkel und einem Außenschenkel, der zum Innenschenkel federnd beweglich ist.

Dabei ist die Riegelstange im Querschnitt so ausgebildet bzw. dimensioniert, dass die Klemmschenkel in Funktionsstellung der Riegelstange am Grund der Längsnut des Rahmenholms anliegen.

Beim Eindrücken der Riegelstange in die Längsnut kann es bei einer entsprechenden Dimensionierung der Klemmschenkel, in Bezug auf die Höhe der Hinterschneidung, zu einer leichten Verformung der Klemmschenkel kommen, bis eine an das äußere Schenkelelement angeformte Nasenkante zur Anlage an der Hinterschneidung kommt. Aufgrund der den Klemmschenkeln eigenen Rückstellkräfte werden bei einer Abstützung am Grund der Längsnut die Nasenkanten gegen die Hinterschneidung gedrückt, so dass die Riegelstange insgesamt spielfrei und fest eingespannt am Rahmenholm gehalten ist.

Die Riegelstangen bestehen bevorzugt aus Kunststoff, wobei sie durch Extrusion hergestellt sind. Alternativ kann die Riegelstange auch von einer Stange abgelängt sein und aus Leichtmetall oder Stahl, vorzugsweise aus rostfreiem Stahl bestehen, wobei der Verbindungsbereich der Innen- und Außenschenkel so konfiguriert ist, dass der Außenschenkel relativ zum Innenschenkel federnd bewegbar ist. Die Löcher der mindestens einen Lochreihe werden im Anschluss durch beispielsweise Stanzen eingebracht. Dabei wird die Eigensteifigkeit des Stangenmaterials so weit reduziert, dass dies aufgerollt werden kann und praktisch ein Halbzeug darstellt, das bei der Montage des Riegelstangenbeschlags unmittelbar auf das erforderliche Maß abgelängt werden kann.

Die Eckbeschläge in Form von Eckumlenkungen sowie einer Öffnungsschere, insbesondere einer Drehkippschere, sowie ein Kammergetriebe zur Betätigung des Riegelstangenbeschlags sind formschlüssig verschiebegesichert mit den Riegelstangen verbunden. Hierzu weisen die Eckbeschläge endseitig Stiftreihen und das Kammergetriebe Zahnreihen auf, die in Löcher der mindestens einen Lochreihe der anliegenden Riegelstange eingreifen. Die Öffnungsschere kann selbstverständlich auch außerhalb eines Eckbereiches angeordnet sein.

Die Stifte jeder Stiftreihe sind zumindest teilweise unterschiedlich lang und derart angeordnet, dass sich ein bogenförmiger Verlauf ergibt mit der Wirkung einer Aufsteckhilfe. D.h., beim Aufstecken der Riegelstangen greifen nacheinander zunächst die längeren und anschließend zunehmend die kürzeren Stifte in die Löcher ein. Gleichfalls zur Erleichterung des Aufsteckens können die Stifte außen- und/oder innenseitig an ihren freien Enden abgeschrägt oder konisch ausgebildet sein.

Ein Riegelstangenbeschlag, eines damit ausgerüsteten Fensters und einer Riegelstange werden nachfolgend anhand der beigefügten Zeichnungen beschrieben.

Es zeigen:
- Figur 1: einen erfindungsgemäßen Riegelstangenbeschlag in einer perspektivischen Ansicht
- Figur 2: einen Teilausschnitt eines montierten Riegelstangenbeschlags, gleichfalls schaubildlich dargestellt
- Figur 3: eine Riegelstange nach der Erfindung in perspektivischer Ansicht
- Figur 4: die Riegelstange nach Figur 3 in einer Vorderansicht
- Figur 5: verschiedene Montageschritte der Riegelstange an einem Rahmenholm, jeweils in einem stark vergrößerten Querschnitt
- Figur 6: einen Teil des Riegelstangenbeschlags perspektivisch gezeigt
- Figur 7: ein Schließelement des Riegelstangenbeschlags als Einzelheit in einer perspektivischen Draufsicht
- Figur 8: das Schließelement nach Figur 7 in einer perspektivischen Unteransicht
- Figur 9: ein weiteres Ausführungsbeispiel des Schließelementes, gleichfalls in einer perspektivischen Ansicht
- Figuren 10-12: verschiedene Montageschritte des Schließelementes an einer Riegelstange, jeweils im stark vergrößerten Querschnitt gezeigt
- Figur 13: eine Kammergetriebe des Riegelstangenbeschlags als Einzelheit in einer perspektivischen Ansicht
- Figuren 14 u. 15: unterschiedliche Montagestellungen des Kammergetriebes bzw. der Riegelstange in Verbindung mit dem Kammergetriebe, im Querschnitt dargestellt
- Figur 16: einen Eckbeschlag nach einer Ausführung der Erfindung in einer perspektivischen Ansicht
- Figur 17: den Eckbeschlag in Verbindung mit Riegelstangen
- Figur 18: einen weiteren Eckbeschlag, ebenfalls perspektivisch dargestellt
- Figur 19: einen Teilausschnitt eines Eckbeschlages bzw. eines Kammergetriebes in einer Seitenansicht
- Figur 20: einen Montageschritt zur Befestigung einer Riegelstange an einem Eckbeschlag, in einer geschnittenen Seitenansicht
- Figur 21: einen Querschnitt durch den montierten Eckbeschlag
- Figur 22: eine Einzelheit des Eckbeschlages in einer perspektivischen Ansicht.

In der Figur 1 ist ein Riegelstangenbeschlag für ein Fenster oder eine Tür dargestellt, der an einem in der Figur 2 als Teilausschnitt gezeigten Flügelrahmen 8 befestigbar ist.

Dabei weist der Riegelstangenbeschlag durch Riegelstangen 1 miteinander verbundene Eckbeschläge auf, von denen zwei als Eckumlenkungen 2 und einer als Öffnungsschere 3, hier als Dreh/Kippschere, ausgebildet ist. Der Öffnungsschere 3 gegenüberliegend ist ein Ecklager 4 vorgesehen. Weiter ist ein Kammergetriebe 5 mit Riegelstangen 1 verbunden, ebenso wie Schließelemente 6 daran befestigt sind.

Der Riegelstangenbeschlag ist in hinterschnittenen Längsnuten 10 von Rahmenholmen 9 gehalten, die den Flügelrahmen 8 bilden.

Zur Befestigung der jeweiligen Riegelstange 1 weist diese, was besonders deutlich in den Figuren 3-5 erkennbar ist, zwei parallel und abständig zueinander angeordnete Klemmschenkel 13 auf, die V-förmig gestaltet sind, unter Ausbildung eines Innenschenkels 15 und eines abständig dazu verlaufenden Außenschenkels 14, der beim Einführen der Riegelstange 1 in die Längsnut 10 in Richtung des Innenschenkels 15 elastisch verbiegbar ist.

Während die Figuren 3 und 4 die Riegelstange 1 jeweils als Einzelheit wiedergeben, ist in der Figur 5 a) - c) die Montage der Riegelstange 1 in aufeinander folgenden Schritten erkennbar.

In der Figur 5a) ist die Riegelstange 1 vor einem Einsetzen in die Längsnut 10 dargestellt. Die Figur 5b) zeigt eine mittlere Stellung, in der die Außenschenkel 14 in Richtung der Innenschenkel 15 bewegt sind, um die Riegelstange 1 in die Längsnut 10 eindrücken zu können. In der Figur 5c) schließlich ist die mit dem Rahmenholm 9 verrastete Stellung der Riegelstange 1 dargestellt.

Es ist erkennbar, dass jeder Außenschenkel 14 im Bereich einer Anlage mit einer Hinterschneidung 22 der Längsnut 10 eine angeformte Nasenkante 16 aufweist, die in Endstellung der Riegelstange 1 (Figur 5c) an der Hinterschneidung 22 anliegt. Gegenüberliegend, im Verbindungsbereich des Außenschenkels 14 mit dem Innenschenkel 15 ist ein wulstartiger Auflagesteg 19 angeformt, der am Grund der Längsnut 10 anliegt.

In Querschnittsfortsetzung des Außenschenkels 14 schließt sich eine Anlageleiste 20 an, die an einer die Hinterschneidung 22 der Längsnut 10 begrenzenden Kante anliegt und die ein hammerkopfartiges Stützteil 21 trägt, wobei die zur Innenseite, d.h. zur gegenüberliegenden Stützfläche 21 hin gerichtet als Rastleiste 17 auskragt.

Die Breite der Riegelstange 1 im Bereich der Nasenkanten 16 ist so bemessen, dass unter Verformung der Außenschenkel 14, wie in der Figur 5b) dargestellt, ein einfaches Eindrücken der Riegelstange 1 möglich ist, wobei die Nasnkanten 16 in Endstellung der Riegelstange 1 die Hinterschneidungen 22 untergreifen. Dabei ist ein ausreichender Anpressdruck durch die den Klemmschenkeln 13 innewohnenden Rückstellkräfte gewährleistet, um die Anlageleisten 20, die eine Gleitfläche bilden, an die die Hinterschneidung 22 begrenzenden Kanten anzudrücken.

Ein die beiden Klemmschenkel 13 verbindender Flansch 18 ist unterseitig, also den abständig dazu angeordneten Auflagestegen 19 zugewandt als Vertiefung 37 ausgebildet.

Weiter weist die, bezogen auf eine Längsachse L (Fig. 3) spiegelsymmetrisch ausgebildete Riegelstange 1 im Bereich des Flansches 18 zwei parallel und abständig zueinander angeordnete Lochreihen 11 auf, mit einer Vielzahl von im Beispiel im Wesentlichen rechteckigen Löchern 12.

In diese Löcher 12 sind Zähne 25 von Zahnreihen 24 eingesteckt mit denen die in den Figuren 6-9 als Einzelheit erkennbare Schließelemente versehen sind.

Dabei gibt die Figur 6 ein mit der Riegelstange 1 verrastetes Schließelement 6 wieder, das in den Figuren 7 und 8 in unterschiedlichen Ansichten in Alleinstellung gezeigt ist.

Erkennbar ist, dass dieses mit einer Schließrolle 23 versehene Schließelement 6 auf jeder Seite in Längsrichtung zwei abständig zueinander angeordnete Zahnreihen 24 aufweist, denen jeweils zur äußeren Längskante hin positioniert ein Klemmsteg 26 zugeordnet ist, mit einer Einführschräge 28 sowie einer Nut 27.

Das in der Figur 9 gezeigte Schließelement 6, das mit einem Schließstück 29 bestückt ist, weist eine durchgehende Zahnreihe 24 auf sowie jeder Zahnreihe 24 zugeordnet einen durchgehend, d.h. über die gesamte Länge oder nahezu gesamte Länge des Schließelementes 6 sich erstreckenden Klemmsteg 26 mit der Einführschräge 28 und der durchgehenden Nut 27.

In den Figuren 10-12 ist die Montage, d.h. die Verrastung des Schließelementes 6 mit der Riegelstange 1 in unterschiedlichen Schritten dargestellt. Ausgehend von der in der Figur 10 gezeigten Position, in der das Schließelement 6 und die Riegelstange 1 noch vollständig getrennt sind, ist in der Figur 11 erkennbar, dass die Zähne 25 bereits teilweise in die Löcher 12 eingesteckt sind.

Die Figur 12 schließlich zeigt die vollständige Verrastung des Schließelementes 6 mit der Riegelstange 1. So ist deutlich zu erkennen, dass die beiden sich gegenüberliegenden Rastleisten 17 der Stützflächen 21 in die Nuten 27 eingreifen, wodurch ein verrasteter Formschluss hergestellt ist. Dabei werden beim Einstecken des Schließelementes 6 in die Riegelstange 1 durch die Einführschrägen 28 die Klemmschenkel 13 gespreizt, bis die Rastleisten 17 in Deckung mit den Nuten 27 gelangen und durch die den Klemmschenkeln 13 innewohnenden Rückstellkräfte in die Nuten 27 gedrückt werden. Somit ist das Schließelement 6 in jeder Richtung gesichert an der Riegelstange 1 gehalten.

Die Figur 13 zeigt die Konfiguration eines Kammergetriebes 5 zur verschiebesicheren Verbindung mit angeschlossenen Riegelstangen 1.

Hierzu weist das Kammergetriebe 5 an beiden Enden eine Lasche 30 auf, die jeweils zwei parallel und abständig zueinander angeordnete und sich in Längsrichtung erstreckende Stiftreihen 31 besitzen, bestehend aus einer Vielzahl hintereinander auf Lücke angeordneter Stifte 32.

Derartige Stiftreihen weisen auch die in den Figuren 16 und 18 als Einzelheit dargestellten Eckbeschläge auf, wobei in der Figur 16 eine Eckumlenkung 2 und in der Figur 18 eine Öffnungsschere 3 dargestellt sind. In der Figur 17 ist die mit den Riegelstangen 1 verbundene Eckumlenkung 2 gezeigt, wobei die Stiftreihen 31 zur Außenseite der Eckumlenkung 2 ragen, so dass die jeweilige Riegelstange von oben aufgesteckt wird. In den Figuren 14 und 15 ist die Montage des Kammergetriebes 5 erkennbar, bei der dies zunächst in die Längsnut 10 des Rahmenholms 9 eingelegt und danach die Riegelstange 1 auf die Stifte 32 der Stiftreihen 31 aufgesteckt werden, bis die Riegelstange 1 mit der Längsnut 10 verrastet ist, entsprechend der Figur 15. Dabei liegen die Laschen 30 in der Vertiefung 37.

Im vorgenannten Sinn erfolgt auch die Montage der Eckbeschläge, also der Eckumlenkungen 2 und der Öffnungsschere 3. Dabei sind die Stifte 32 der Stiftreihen 31 in Längserstreckung der Eckbeschläge bzw. des Kammergetriebes 5 in ihrer Länge bzw., bezogen auf die Lasche 30, in ihrer Höhe derart unterschiedlich, dass sich ein bogenförmiger, spiegelsymmetrischer Verlauf ergibt, durch den sich eine einfachere Führung beim Aufsetzen der Riegelstange 1 ergibt. Hierzu trägt auch bei, dass, wie in der Figur 19 deutlich zu sehen ist, zumindest ein Teil der Stifte 32 an ihren Enden abgeschrägt sind.

In der Figur 20 wird ein Endbereich der Eckumlenkung 2 als Einzelheit dargestellt, wobei die Riegelstange 1 kurz vor einem Aufsetzen auf die Stiftreihen 31 erkennbar ist.

Wie deutlich zu sehen ist, entspricht das lichte Abmaß a der Löcher 12 in Längsachsrichtung der Riegelstange 1 dem äußeren Abstand zweier benachbarter Stifte 32 zueinander, während die Lücken b zwischen zwei Stiften 32 der Breite c einer Wand zwischen zwei Löchern 12 entspricht, so dass eine sehr genaue Verstellung der Riegelstange 1 möglich ist, die immer dem Maß der Lücke b zwischen zwei Stiften 32 entspricht, die paarig in ein Loch 12 eingreifen.

Die Verrastung der Eckumlenkung 2, der Öffnungsschere 3 und des Kammergetriebes 5 mit der Längsnut 10 des Rahmenholms 9 erfolgt mittels formschlüssig gehaltener Klammern 33, wie sie in den Figuren 16-18 und der Figur 22 als Einzelheit erkennbar sind.

Die Figur 21 zeigt die in der Längsnut 10 mittels der Klammer 33 gehaltene Eckumlenkung 2. Dabei greifen zur Verschiebesicherung der Klammer 33 beidseitig der Eckumlenkung angeformte Vorsprünge 35 in Ausschnitte 34 der Klammer 33, während ein Klammerbügel 36 die Hinterschneidung 22 der Längsnut 10 hintergreift.

Die Klammerbügel 36 werden beim Einsetzen der Klammer 33 in die Längsnut 10 zusammengedrückt, bis die Eckumlenkung 2 ihre Endstellung in der Längsnut 10 einnimmt und sich die Klammerbügel 36 bis unter die Hinterschneidungen 22 spreizen.

### Bezugszeichenliste

- 1: Riegelstange
- 2: Eckumlenkung
- 3: Öffnungsschere
- 4: Ecklager
- 5: Kammergetriebe
- 6: Schließelement
- 7: Handgriff
- 8: Flügelrahmen
- 9: Rahmenholm
- 10: Längsnut
- 11: Lochreihe
- 12: Loch
- 13: Klemmschenkel
- 14: Außenschenkel
- 15: Innenschenkel
- 16: Nasenkante
- 17: Rastleiste
- 18: Flansch
- 19: Auflagesteg
- 20: Auflageleiste
- 21: Stützfläche
- 22: Hinterschneidung
- 23: Schließrolle
- 24: Zahnreihe
- 25: Zahn
- 26: Klemmsteg
- 27: Nut
- 28: Einführschräge
- 29: Schließstück
- 30: Lasche
- 31: Stiftreihe
- 32: Stift
- 33: Klammer
- 34: Ausschnitt
- 35: Vorsprung
- 36: Klammerbügel
- 37: Vertiefung

## Patentansprüche

1. Riegelstangenbeschlag für ein Fenster oder eine Tür, mit mindestens einer Riegelstange (1), wenigstens einem an der Riegelstange (1) angeschlossenen Kammergetriebe (5), sowie zumindest einem an der Riegelstange (1) befestigten Schließelement (6) mit Schließrollen (23) oder Schließstücken (29), **dadurch gekennzeichnet, dass** das Schließelement (6) mit der Riegelstange (1) verrastet ist, wobei die Riegelstange (1) einen Flansch (18) aufweist, an dessen sich gegenüberliegenden Längsseiten parallel und abständig zueinander angeordnete, im Querschnitt V-förmige Klemmschenkel (13) angeformt sind, mit jeweils einem Innenschenkel (15) und einem Außenschenkel (14), der zum Innenschenkel (15) federnd beweglich ist.

2. Riegelstangenbeschlag nach Anspruch 1, **dadurch gekennzeichnet, dass** das Schließelement (6) mindestens einen Zahn (25), vorzugsweise eine Zahnreihe (24) mit mehreren in Längsachsrichtung der Riegelstange (1) hintereinander angeordneten Zähnen (25) aufweist, die in Löcher (12) der Riegelstange (1) eingreifen.

3. Riegelstangenbeschlag nach Anspruch 1 oder 2, **dadurch gekennzeichnet, dass** das Schließelement (6) an den sich gegenüberliegenden Längsrandbereichen mindestens einen Klemmsteg (26) aufweist, mit einer Nut (27), in der eine Rastleiste (17) der Riegelstange (1) einliegt.

4. Fenster oder Tür mit einem Flügelrahmen (8), der aus Rahmenholmen (9) besteht, mit einem Riegelstangenbeschlag nach einem der vorhergehenden Ansprüche 1-3, wobei die Rahmenholmen (9) außenseitig jeweils eine Längsnut (10) aufweisen, in denen der Riegelstangenbeschlag gehalten ist, **dadurch gekennzeichnet, dass** die Riegelstangen (1) und gegebenenfalls die Eckbeschläge und/oder das Kammergetriebe (5) und/oder die Öffnungsschere (3) durch Verrasten an den Rahmenholmen (9) gehalten sind.

5. Fenster oder Tür nach Anspruch 4, **dadurch gekennzeichnet, dass** die Riegelstangen (1), die Eckbeschläge und/oder die Öffnungsschere (3) und/oder das Kammergetriebe (5) in den hinterschnittenen Längsnuten (10) der Rahmenholme (9) des Flügelrahmens (8) verrastet sind.

6. Fenster oder Tür nach Anspruch 4 oder 5, **dadurch gekennzeichnet, dass** der Eckbeschlag und oder das Kammergetriebe (5) mindestens eine Klammer (33) aufweist, die Hinterschneidungen (22) der Längsnut (10) hintergreift.

7. Fenster oder Tür nach einem oder mehreren der Ansprüche 4-6, **dadurch gekennzeichnet, dass** die Eckbeschläge und/oder die Öffnungsschere (3) und/oder das Kammergetriebe (5) an endseitigen Laschen (30) mindestens einen Stift (32) aufweisen, der in ein Loch (12) der Riegelstange (1) gesteckt ist.

8. Riegelstange für einen Riegelstangenbeschlag eines Fensters oder einer Tür nach dem Anspruch 1, **gekennzeichnet durch** einen Flansch (18), an dessen sich gegenüberliegenden Längsseiten parallel und abständig zueinander angeordnete, im Querschnitt V-förmige Klemmschenkel (13) angeformt sind, mit jeweils einem Innenschenkel (15) und einem Außenschenkel (14), der zum Innenschenkel (15) federnd beweglich ist.

9. Riegelstange nach Anspruch 8, **dadurch gekennzeichnet, dass** der Außenschenkel (14) außenseitig eine Nasenkante (16) aufweist, die in montierter Stellung der Riegelstange (1) die Hinterschneidung (22) hintergreift.

10. Riegelstange nach Anspruch 8 oder 9, **dadurch gekennzeichnet, dass** der Außenschenkel (14) in Fortsetzung der Nasenkante (16) als Anlageleiste (20) ausgebildet ist, an deren Ende sich ein hammerkopfartiges Stützteil (21) anschließt mit einer angeformten Rastleiste (17), die zum Flansch (18) gerichtet über die Anlageleisten (20) vorsteht, zur Verrastung mit dem Schließelement (6).

11. Riegelstange nach einem oder mehreren der Ansprüche 8-10, **gekennzeichnet durch eine,** bezogen auf die Längsachse (L) spiegelsymmetrische Ausbildung.

## Claims

1. Espagnolette fitting for a window or a door, with at least one bolt bar (1), at least one chamber gear (5) connected to the bolt bar (1), and at least one locking element (6) fastened to the bolt bar (1) with locking rollers (23) or locking pieces (29), **characterized in that** the locking element (6) is latched to the bolt bar (1), the bolt bar (1) having a flange (18), on the opposite longitudinal sides of which are integrally formed clamping legs (13) which are parallel to and spaced apart from one another and are V-shaped in cross section, each having an inner leg (15) and an outer leg (14) which is resiliently movable relative to the inner leg (15).

2. Espagnolette fitting according to claim 1, **characterized in that** the locking element (6) has at least one tooth (25), preferably a row (24) of teeth with several teeth (25) arranged one behind the other in the longitudinal axial direction of the bolt bar (1), which engage in holes (12) of the bolt bar (1).

3. Espagnolette fitting according to claim 1 or 2, **characterized in that** the locking element (6) has at least one clamping web (26) at the opposite longitudinal edge regions, with a groove (27) in which a latching strip (17) of the bolt bar (1) is inserted.

4. Window or door with a sash frame (8) consisting of frame spars (9), comprising an espagnolette fitting according to one or more of the preceding claims 1-3, whereby the frame spars (9) each have a longitudinal groove (10) on the outside, in which the bolt bar fitting is held, **characterized in that** the bolt bars (1) and if applicable the corner fittings and/or the chamber gear (5) and/or the opening stay (3) are held on the frame spars (9) by latching.

5. Window or door according to claim 4, **characterized in that** the bolt bars (1), the corner fittings and/or the opening stay (3) and/or the chamber gear (5) are latched in the undercut longitudinal grooves (10) of the frame spars (9) of the sash frame (8).

6. Window or door according to claim 4 or 5, **characterized in that** the corner fitting and or chamber gear (5) has at least one clip (33) that engages undercuts (22) of the longitudinal groove (10).

7. Window or door according to one or more of claims 4-6, **characterized in that** the corner fittings and/or the opening stays (3) and/or the chamber gear (5) have at end tabs (30) at least one pin (32) which is inserted into a hole (12) in the bolt bar (1).

8. A bolt bar for an espagnolette fitting of a window or a door according to claim 1, **characterized by a** flange (18), on the opposite longitudinal sides of which clamping legs (13) of V-shaped cross-section are formed parallel to and spaced apart from one another, each having an inner leg (15) and an outer leg (14) which is resiliently movable relative to the inner leg (15).

9. Bolt bar according to claim 8, **characterized in that** the outer leg (14) has on the outside a nose edge (16) which in the assembled position of the bolt bar (1) engages behind the undercut (22).

10. Bolt bar according to claim 8 or 9, **characterized in that** the outer leg (14) is formed as a contact strip (20) in continuation of the nose edge (16), at the end of which a hammerhead-like support part (21) adjoins with an integrally formed latching strip (17), which projects over the contact strips (20) directed towards the flange (18), for latching with the locking element (6).

11. Bolt bar according to one or more of claims 8-10, **characterized by a** mirror-symmetrical design with respect to the longitudinal axis (L).

## Revendications

1. Crémone pour une fenêtre ou une porte, avec au moins une tringle (1), au moins une crémone de verrouillage (5) raccordé à la tringle (1), ainsi qu'au moins un élément de fermeture (6) fixé à la tringle (1) avec des galets de fermeture (23) ou des gâches (29), **caractérisée en ce que** l'élément de fermeture (6) est enclenché avec la tringle (1), la tringle (1) présentant une bride (18), sur les côtés longitudinaux opposés de laquelle sont formées des branches de serrage (13) en forme de V en section transversale, disposées parallèlement et à distance les unes des autres, avec respectivement une branche intérieure (15) et une branche extérieure (14) qui est mobile de manière élastique par rapport à la branche intérieure (15).

2. Crémone selon la revendication 1, **caractérisée en ce que** l'élément de fermeture (6) présente au moins une dent (25), de préférence une rangée de dents (24) avec plusieurs dents (25) disposées les unes derrière les autres dans le sens de l'axe longitudinal de la tringle (1), qui s'engagent dans des trous (12) de la tringle (1).

3. Crémone selon la revendication 1 ou 2, **caractérisée en ce que** l'élément de fermeture (6) présente, sur les zones de bord longitudinal opposées, au moins une barre de serrage (26), avec une rainure (27) dans laquelle est insérée une barre d'arrêt (17) de la tringle (1).

4. Fenêtre ou porte avec un cadre de battant (8), qui se compose de meneaux de cadre (9), avec une crémone selon l'une quelconque des revendications précédentes 1 à 3, les meneaux de cadre (9) présentant du côté extérieur respectivement une rainure longitudinale (10), dans laquelle une crémone est maintenue, **caractérisée en ce que** les tringles (1) et éventuellement les ferrures d'angle et/ou la crémone de verrouillage (5) et/ou le compas d'ouverture (3) sont maintenus par encliquetage sur les meneaux de cadre (9).

5. Fenêtre ou porte selon la revendication 4, **caractérisée en ce que** les tringles (1), les ferrures d'angle et/ou le compas d'ouverture (3) et/ou la crémone de verrouillage (5) sont encliquetés dans les rainures longitudinales en contre-dépouille (10) des meneaux de cadre (9) du cadre de battant (8).

6. Fenêtre ou porte selon la revendication 4 ou 5, **caractérisée en ce que** la ferrure d'angle et/ou la crémone de verrouillage (5) présentent au moins une agrafe (33) qui s'engage derrière des contre-dépouilles (22) de la rainure longitudinale (10).

7. Fenêtre ou porte selon l'une ou plusieurs des revendications 4 à 6, **caractérisée en ce que** les ferrures d'angle et/ou le compas d'ouverture (3) et/ou la crémone de verrouillage (5) présentent, sur des pattes d'extrémité (30), au moins une broche (32) qui est insérée dans un trou (12) de la tringle (1).

8. Tringle pour une crémone d'une fenêtre ou porte selon la revendication 1, **caractérisée par** une bride (18), sur les côtés longitudinaux opposés de laquelle sont formées des branches de serrage (13) en forme de V en section transversale, disposées parallèlement et à distance les unes des autres, avec respectivement une branche intérieure (15) et une branche extérieure (14) qui est mobile de manière élastique par rapport à la branche intérieure (15).

9. Tringle selon la revendication 8, **caractérisée en ce que** la branche extérieure (14) présente du côté extérieur un bord d'attaque avant (16) qui, en position monté de la tringle (1), s'engage derrière la contre-dépouille (22).

10. Tringle selon la revendication 8 ou 9, **caractérisée en ce que** la branche extérieure (14) est réalisée, dans le prolongement du bord d'attaque avant (16), sous la forme d'une baguette d'appui (20), à l'extrémité de laquelle se raccorde une partie d'appui (21) en forme de tête de marteau, avec une baguette d'encliquetage (17) formée d'un seul tenant, qui fait saillie au-dessus des baguettes d'appui (20), en étant dirigée vers la bride (18), pour l'encliquetage avec l'élément de fermeture (6).

11. Tringle selon l'une ou plusieurs des revendications 8 à 10, **caractérisée par** une configuration à symétrie spéculaire par rapport à l'axe longitudinal (L).
